# EUROPÄISCHE PATENTSCHRIFT

(11) **EP 1 072 411 B1**
(45) Veröffentlichungstag und Bekanntmachung des Hinweises auf die Patenterteilung: **28.08.2002**
(21) Anmeldenummer: 00114818.8
(22) Anmeldetag: 11.07.2000
(51) Int. Cl.: B41F 35/00

(54) **Vorrichtung zum Waschen der Mantelfläche eines Zylinders einer Rotationsdruckmaschine**
Device for cleaning the surface of a cylinder of a rotary press
Dispositif pour nettoyer le surface d'un cylindre d'une machine rotative

(30) Priorität: 30.07.1999 DE 19936096
(43) Veröffentlichungstag der Anmeldung: 31.01.2001
(73) Patentinhaber: MAN Roland Druckmaschinen AG, 63075 Offenbach (DE)
(72) Erfinder: Schild, Helmut, 61449 Steinbach/Ts. (DE); Grossklass, Jürgen, 64291 Darmstadt (DE)
(74) Vertreter: Stahl, Dietmar

(56) Entgegenhaltungen:
- DE-A- 19 651 816
- DE-C- 19 754 544
- US-A- 3 737 940
- US-A- 5 870 954

## Beschreibung

Die Erfindung betrifft eine Vorrichtung zum Waschen der Mantelfläche eines Zylinders einer Rotationsdruckmaschine mit einer durch einen Drehantrieb antreibbaren Waschwalze, die in einer um eine zur Waschwalze parallele Achse schwenkbaren Lagerung gelagert und durch Schwenken der Lagerung um einen Schwenkwinkel gegenüber der Mantelfläche des Zylinders verstellbar ist.

Bei einer aus DE 44 29 047 A1 bekannten Vorrichtung der angegebenen Art hat die Waschwalze in angestellter Position eine als Stirnradantrieb ausgebildete Antriebsverbindung zum Zylinder. Die Stirnräder befinden sich an einer Stirnseite des Zylinders und der Waschwalze. Hierbei kann die Waschwalze nicht angetrieben werden, wenn sie vom Zylinder abgestellt ist.

Es ist auch eine Waschvorrichtung für Rotationsdruckmaschinen bekannt, bei der die Waschwalze von einem Antriebsmotor angetrieben wird. Der Antriebsmotor ist hierbei an dem schwenkbaren Gehäuse befestigt, in dem die Waschwalze gelagert ist. Dies führt zu einem relativ hohen Gewicht der Waschvorrichtung, was bei einem gelegentlichen Aus- und Einbau der Waschvorrichtung als nachteilig anzusehen ist.

Der Erfindung liegt die Aufgabe zugrunde, eine Vorrichtung der eingangs genannten Art zu schaffen, bei der die Waschwalze durch einen einfachen, von der jeweiligen Stellung der Schwenklagerung unabhängigen Antrieb antreibbar ist, und bei der der Aus- und Einbau der Waschvorrichtung nicht den Aus- und Einbau eines Antriebsmotors erfordert.

Diese Aufgabe wird erfindungsgemäß dadurch gelöst, daß der Drehantrieb einen getrennt von der schwenkbaren Lagerung am Maschinenständer angeordneten Antriebsmotor aufweist, daß der Antriebsmotor über ein Zugmittelgetriebe mit der Welle der Waschwalze verbunden ist und daß das Zugmittelgetriebe zwei in der Nähe der Schwenkachse der Schwenklagerung und symmetrisch zur Winkelhalbierenden des Schwenkwinkels angeordnete Führungselemente aufweist, an denen die beiden Trums des Zugmittels in den vom Schwenkwinkel bestimmten Stellungen der Waschwalze anliegen.

Bei der erfindungsgemäßen Waschvorrichtung kann die Waschwalze in jeder Stellung durch einen separaten Antriebsmotor angetrieben werden. Die Trennung des Antriebsmotors von dem schwenkbar gelagerten Teil der Waschvorrichtung erleichtert den Aus- und Einbau derselben durch Verringerung des Gewichts und eine verbesserte Zugänglichkeit ihrer einzelnen Komponenten. Der Antriebsmotor kann an vergleichsweise beliebiger Stelle im Seitenständer der Druckmaschine angeordnet werden, so daß zur Verfügung stehender Einbauraum vorteilhaft genutzt werden kann. Durch die erfindungsgemäße Gestaltung des Zugmittelgetriebes wird weiterhin ein automatischer Ausgleich der Änderung des Achsabstands zwischen der Welle der Waschwalze und der Motorwelle erreicht, so daß keine automatischen Spannvorrichtungen zur Konstanthaltung der Zugmittelspannung notwendig sind. Die erfindungsgemäße Gestaltung des Zugmittelgetriebes ist einfach und benötigt vor allem in axialer Richtung nur geringen Bauraum, da keine Zwischenwelle vorgesehen ist.

Ein größerer Spielraum hinsichtlich der Anordnung des Antriebsmotors kann nach einem weiteren Vorschlag der Erfindung dadurch erreicht werden, daß zwischen dem Antriebsmotor und den Führungselementen Umlenkelemente zur Umlenkung des Zugmittels vorgesehen sind. Durch derartige Umlenkelemente kann das Zugmittel bei geringem Platzbedarf in die jeweils geeignete Richtung umgelenkt werden. Die Führungselemente und die Umlenkelemente weisen vorzugsweise drehbare Rollen auf, an denen das Zugmittel abrollt. Das Zugmittelgetriebe kann erfindungsgemäß ein Riemengetriebe, insbesondere ein Zahnriemengetriebe oder ein Kettengetriebe sein. Um das Zugmittel auf einfache Weise spannen zu können, kann weiterhin vorgesehen sein, daß der Antriebsmotor um eine zu seiner Antriebswelle parallele Achse schwenkbar und in einer beliebigen Winkelstellung seines Schwenkbereichs feststellbar ist.

Die Erfindung wird nachfolgend anhand eines Ausführungsbeispiels näher erläutert, das in der Zeichnung dargestellt ist. Die Zeichnung zeigt eine Seitenansicht der erfindungsgemäßen Waschvorrichtung.

Die in der Zeichnung dargestellte Vorrichtung weist eine in einem Gehäuse 1 drehbar gelagerte Waschwalze 2 zum Reinigen der Mantelfläche eines Zylinders 3 auf. Das Gehäuse 1 ist um eine zum Zylinder 3 parallele Achse 4 schwenkbar. Die Enden der Achse 4 sind in Lagerelementen 5 gelagert, die jeweils mit einem Seitenständer der Druckmaschine fest verbunden sind. Durch Betätigen einer nicht dargestellten Stelleinrichtung kann das Gehäuse 1 gemeinsam mit der Waschwalze 2 aus einer ersten Stellung A, in der die Waschwalze 2 an den Zylinder 3 angestellt ist, um einen Schwenkwinkel α in eine zweite Stellung B geschwenkt werden, in der die Waschwalze 2 von dem Zylinder 1 abgestellt ist. Zwischen den beiden Stellungen A, B sind außerdem beliebige Zwischenstellungen möglich, um die Stellung der angestellten Waschwalze 2 an unterschiedliche Stellungen des Zylinders 1 anpassen zu können.

Zum Antrieb der Waschwalze 2 ist am Seitenständer der Druckmaschine ein elektrischer Antriebsmotor 6 angeordnet, der über ein Zugmittelgetriebe mit einem auf der Motorwelle 7 angeordneten Antriebszahnrad 8, einem auf der Welle 9 der Waschwalze 2 angeordneten Abtriebszahnrad 10 und einem die Zahnräder 8, 10 umspannenden Zahnriemen 11 mit der Waschwalze 2 verbunden ist. Zwischen dem Antriebsmotor 6 und der Waschwalze 2 ist der Zahnriemen 11 an zwei Führungselementen 12 und zwei Umlenkelementen 13, 14 geführt, die an dem antriebsseitigen Lagerelement 5 angebracht sind. Die Führungselemente 12 sind in der Nähe der Schwenkachse 4 symmetrisch zur Winkelhalbierenden des Schwenkwinkels α angeordnet und haben drehbar gelagerte Rollen, an denen der Zahnriemen 11 jeweils mit seiner glatten Außenseite anliegt. Der Abstand der Führungselemente 12 ist so bemessen, daß in beiden Extremstellungen der Waschwalze 2 beide Trums des Zahnriemens 11 mit den Rollen der Führungselemente 12 in Kontakt sind. Die Verbindungslinie der Führungselemente 12 befindet sich auf der der Waschwalze 2 zugekehrten Seite der Schwenkachse 4. Durch die beschriebene Anordnung der Führungselemente 12 bleibt die Spannung des Zahnriemens 11 bei der Schwenkbewegung der Waschwalze 2 nahezu konstant.

Die Umlenkelemente 13, 14 haben die Aufgabe, den Zahnriemen 11 auf der dem Antriebsmotor 6 zugekehrten Seite der Führungselemente 12 platzsparend zu führen und so umzulenken, daß der Kontakt zwischen dem Zahnriemen 11 und den Führungselementen 12 in allen Stellungen der Waschwalze 2 gegeben ist. Die Umlenkelemente 13, 14 sind daher nur bei bestimmten Einbaulagen des Antriebsmotors erforderlich. Kann beispielsweise die Welle des Antriebsmotors in einer Flucht mit der Schwenkachse 4 und der Welle der Waschwalze 2 angeordnet werden, so sind die Umlenkelemente 13, 14 entbehrlich. Das Umlenkelement 13 hat eine drehbare Rolle mit glatter Mantelfläche und liegt an der Außenseite des Zahnriemens 11 an. Das Umlenkelement 14 ist auf der Innenseite des Zahnriemens angeordnet und weist dementsprechend ein drehbar gelagertes Zahnrad auf.

Zum Spannen des Zahnriemens 11 ist der Antriebsmotor 6 um eine Achse 15 schwenkbar gelagert. An einem gegenüber der Achse 15 angeordneten Spannsegment 16 kann der Antriebsmotor 6 mit Hilfe einer Spannschraube 17 in einer beliebigen durch das Spannsegment 16 begrenzten Winkelstellung festgespannt werden.

Soll die Waschvorrichtung beispielsweise zu Reparatur- oder Reinigungszwecken aus der Druckmaschine ausgebaut werden, so genügt es, den Zahnriemen 11 zu entspannen und von dem Zahnrad 10 der Waschwalze abzunehmen. Anschließend kann die Waschwalze mit Teilen des Gehäuses ausgebaut werden, während der Antriebsmotor und auch die Führungs- und Umlenkelemente am Seitenständer der Maschine montiert bleiben. Aus- und Einbau der Waschvorrichtung läßt sich daher einfach und schnell durchführen.

## Patentansprüche

1. Vorrichtung zum Waschen der Mantelfläche eines Zylinders einer Rotationsdruckmaschine mit einer durch einen Drehantrieb antreibbaren Waschwalze, die in einer um eine zur Waschwalze parallele Achse schwenkbaren Lagerung gelagert und durch Schwenken der Lagerung um einen Schwenkwinkel gegenüber der Mantelfläche des Zylinders verstellbar ist, **dadurch gekennzeichnet, daß** der Drehantrieb einen getrennt von der schwenkbaren Lagerung am Maschinenständer angeordneten Antriebsmotor (6) aufweist, daß der Antriebsmotor (6) über ein Zugmittelgetriebe mit der Welle (9) der Waschwalze (2) verbunden ist und daß das Zugmittelgetriebe zwei in der Nähe der Schwenkachse (4) der Schwenklagerung und symmetrisch zur Winkelhalbierenden des Schwenkwinkels (α) angeordnete Führungselemente (12) aufweist, an denen die beiden Trums des Zugmittels (11) in den vom Schwenkwinkel (α) bestimmten Stellungen der Waschwalze (2) anliegen.

2. Vorrichtung nach Anspruch 1, **dadurch gekennzeichnet, daß** zwischen den Führungselementen (12) und dem Antiebsmotor (6) Umlenkelemente (13, 14) zur Umlenkung des Zugmittels angeordnet sind.

3. Vorrichtung nach einem der Ansprüche 1 oder 2, **dadurch gekennzeichnet, daß** die Führungselemente (12) und/oder die Umlenkelemente (13, 14) Rollen oder Räder aufweisen, an denen das Zugmittel abrollt.

4. Vorrichtung nach einem der vorhergehenden Ansprüche, **dadurch gekennzeichnet, daß** das Zugmittelgetriebe ein Zahnriemengetriebe ist.

5. Vorrichtung nach einem der vorhergehenden Ansprüche, **dadurch gekennzeichnet, daß** der Antriebsmotor (6) um eine zu seiner Antriebswelle (7) parallele Achse (15) schwenkbar und in einer beliebigen Winkelstellung seines Schwenkbereichs feststellbar ist.

## Claims

1. Device for cleaning the cover surface of a cylinder of a rotary press with a cleaning roller drivable by means of a rotary drive which is mounted in a mounting swivellable about an axis parallel to the cleaning roller and which is positionable by swivelling the mounting through a swivel angle with respect to the surface of the cylinder, **characterised in that** the rotary drive has a drive motor (6) arranged on the press frame separated from the swivellable mounting, that the drive motor (6) is connected via a traction drive with the shaft (9) of the cleaning roller (2) and that the traction drive has two guide elements (12) arranged in the region of the swivel axis (4) of the swivel bearing and symmetrically to the bisector of the swivel angle (α), against which both runs of the traction means (11) lie in the positions of the cleaning roller (2) determined by the swivel angle (α).

2. Device according to Claim 1, **characterised in that** between the guide elements (12) and the drive motor (6), diversion elements (13, 14) are arranged for diverting the traction means.

3. Device according to one of Claims 1 or 2, **characterised in that** the guide elements (12) and/or the diversion elements (13, 14) have rollers or gears against which the traction means rolls off.

4. Device according to one of the preceding Claims, **characterised in that** the traction drive is a toothed belt drive.

5. Device according to one of the preceding Claims, **characterised in that** the drive motor (6) is swivellable about an axis (15) parallel to its drive shaft (7) and can be set at any angular position of its swivelling range.

## Revendications

1. Dispositif de lavage de la surface latérale d'un cylindre d'une presse rotative, comprenant un rouleau de lavage, qui peut être actionné par un mécanisme d'entraînement en rotation, qui est monté sur un support susceptible de pivoter autour d'un axe parallèle au rouleau de lavage et qui peut être positionné de façon réglable par rapport à la surface latérale du cylindre par le pivotement du support selon un angle de pivotement donné,
**caractérisé en ce que** le mécanisme d'entraînement en rotation comporte un moteur de commande (6) agencé sur le bâti de la machine et séparé du support pivotant, **en ce que** le moteur de commande (6) est relié à l'arbre (9) du rouleau de lavage (2) par l'intermédiaire d'une transmission à moyen de traction et **en ce que** la transmission à moyen de traction comporte deux éléments de guidage (12) disposés à proximité de l'axe de pivotement (4) du support pivotant et symétriquement par rapport à la bissectrice de l'angle de pivotement (α), éléments de guidage sur lesquels viennent en appui les deux brins du moyen de traction (11) dans les positions du rouleau de lavage (2) déterminées par l'angle de pivotement (α).

2. Dispositif selon la revendication 1,
**caractérisé en ce que** des éléments de renvoi (13, 14), destinés à dévier le moyen de traction, sont disposés entre les éléments de guidage (12) et le moteur de commande (6).

3. Dispositif selon la revendication 1 ou 2,
**caractérisé en ce que** les éléments de guidage (12) et/ou les éléments de renvoi (13, 14) comportent des rouleaux ou des roues sur lesquels défile le moyen de traction.

4. Dispositif selon une des revendications précédentes,
**caractérisé en ce que** la transmission à moyen de traction est une transmission à courroie dentée.

5. Dispositif selon une des revendications précédentes,
**caractérisé en ce que** le moteur de commande (6) peut pivoter autour d'un axe (15) parallèle à son arbre moteur (7) et peut être bloqué dans une position angulaire quelconque à l'intérieur de son domaine de pivotement.
